# EUROPÄISCHE PATENTSCHRIFT

(11) **EP 1 254 612 B1**
(45) Veröffentlichungstag und Bekanntmachung des Hinweises auf die Patenterteilung: **18.01.2006**
(21) Anmeldenummer: 01110642.4
(22) Anmeldetag: 30.04.2001
(51) Int. Cl.: A45C 1/02

(54) **Behälter zur Aufnahme von Münzen**
Container for receiving coins
Récipient destiné à recevoir des pièces de monnaie

(43) Veröffentlichungstag der Anmeldung: 06.11.2002
(73) Patentinhaber: Stadler, Andreas, 5020 Salzburg (AT)
(72) Erfinder: Stadler, Andreas, 5020 Salzburg (AT)
(74) Vertreter: Haft, von Puttkamer, Berngruber, Czybulka

(56) Entgegenhaltungen:
- DE-C- 95 213
- DE-U- 9 311 084
- US-A- 2 654 376
- US-A- 3 393 688

## Beschreibung

Die Erfindung bezieht sich auf einen Behälter zur Aufnahme der verschiedenen Münzen einer Währung nach dem Oberbegriff des Anspruchs 1.

Ein solcher Behälter ist aus DE 93 11 084 Ul beispielsweise für österreichische Schillinge und aus CH 604 601 z.B. für französische Franc bekannt. Aus DE-C-95213 geht ein in der Draufsicht halbkreisförmiger Münzbehälter mit zwei Schachtreihen von je drei Münzen auf der einen bzw. auf der anderen Seite und zwei Schächten zwischen diesen Reihen hervor.

Ab 2002 kommen die Euro-Münzen zum Einsatz, die in www.europarl.de/euro/muenzen.htm näher beschrieben sind.

Aufgabe der Erfindung ist es, einen kompakten, übersichtlich gestalteten und damit leicht zu handhabenden Behälter für Euro-Münzen zur Verfügung zu stellen.

Dies wird erfindungsgemäß mit dem im Anspruch 1 gekennzeichneten Behälter erreicht. In den Unteransprüchen sind vorteilhafte Ausgestaltungen der Erfindung wiedergegeben.

Der erfindungsgemäße Behälter nimmt sämtliche Münzen der Euro-Währung auf, also 1-, 2-, 5-, 10-, 20- und 50-Cent-Münzen sowie 1- und 2-Euro-Münzen. Eine kompakte übersichtliche Gestaltung des Behälters wird dadurch erreicht, dass die Schächte für die sechs Cent-Münzen, also 1-, 2-, 5-, 10-, 20- und 50-Cent-Münzen in zwei Reihen mit je drei Schächten angeordnet sind, und zwar auf der einen bzw. anderen Seite des Behälters, während die beiden Euro-Münzen, also 1- und 2-Euro in Schächten angeordnet sind, die zwischen den Reihen für die Cent-Münzen liegen. Damit ist eine möglichst kompakte, platzsparende Anordnung aller Euro-Münzen gewährleistet.

Die Übersichtlichkeit und Kompaktheit wird dadurch weiter erhöht, dass die drei Cent-Münzen mit einer einstelligen Wertangabe, also 1-, 2- und 5-Cent, in der einen und die drei Cent-Münzen mit der 10-fachen Wertangabe, also 10-, 20- und 50-Cent-Münzen in der anderen Längsreihe angeordnet sind. Zudem wird die Kompaktheit dadurch weiter erhöht, dass in einer Längsreihe die Cent-Münzen in der Reihenfolge 1-Cent, 5-Cent und 2-Cent und in der anderen Längsreihe in der Reihenfolge 10-Cent, 50-Cent und 20-Cent angeordnet sind. Die Münzen mit einer Wertangabe, die die Zahl "1" enthält, also 1-Cent-, 10-Cent- und 1-Euro-Münzen in einer Reihe und die Münzen mit einer Wertangabe, die die Zahl "2" enthält, also 2-Cent-, 20-Cent- und 2-Euro-Münzen in jeweils einer Querreihe angeordnet.

Zur Erhöhung der Kompaktheit und ergonomischen Anpassung an die Handfläche ist der Behälter in der Draufsicht trapezförmig ausgebildet, wobei die Reihe mit den Cent-Münzen mit der einstelligen Wertangabe, also 1-Cent, 2-Cent und 5-Cent an der kurzen Seite des Trapezes angeordnet ist und die Reihe mit den Cent-Münzen mit der 10-fachen Wertangabe, also 10-, 20- und 50-Cent-Münzen auf der langen Seite des Trapezes.

Um die Ergonomie zu verbessern, sind die Seiten des Trapezes nach innen gewölbt und die Ecken des Trapezes abgerundet. Dadurch wird auch der Tragekomfort, beispielsweise in einer Hosentasche erhöht. Dabei ist an jeder der vier Ecken des Trapezes ein Schacht angeordnet. Die Abrundung der Ecken kann deshalb durch zu dem benachbarten Münzschacht konzentrische Kreisbögen erfolgen.

Um den Tragekomfort und die Ergonomie weiter zu erhöhen, kann der Boden des Grundkörpers und der Deckel leicht nach außen gewölbt ausgebildet sein. Ferner sind vorzugsweise die Kanten zwischen dem Boden und den Seitenwänden des Grundkörpers und/oder die Außenkanten des Deckels abgerundet ausgebildet.

Der Grundkörper wird aus Fertigungsgründen vorzugsweise einstückig hergestellt, beispielsweise durch Kunststoffspritzguß. Die Öffnung an jedem Schacht zwischen Deckel und Grundkörper, durch die die oberste Münze in dem jeweiligen Schacht seitlich herausschiebbar ist, kann durch eine entsprechende Ausnehmung an jedem Sichtfenster des Deckels oder beispielsweise durch eine entsprechende Aussparung des Grundkörpers an der dem Deckel zugewandten Seite jedes Schachtes gebildet sein.

Ferner kann auf den einzelnen Plättchen der Wert der für den betreffenden Schacht bestimmten Münze angegeben sein.

Um die Handhabung des erfindungsgemäßen Behälters zu erleichtern, kann in der Mitte des Deckels, also zwischen den beiden Reihen für die Cent-Münzen und zwischen den beiden Euro-Münzen an der Oberseite des Deckels eine Mulde vorgesehen sein. Wenn der Behälter so ergriffen wird, dass ein Finger einer Hand, beispielsweise der Daumen in die Mulde und ein anderer Finger der Hand, beispielsweise der Zeigefinger an dem Boden des Behälters angreift, kann der Behälter mit der anderen Hand um diese durch die Behältermitte verlaufende Drehachse mit der anderen Hand gedreht werden, um aus dem betreffende Schacht die gewünschte Münze mit dem Finger herauszuschieben.

Zugleich kann im Bereich dieser Mulde ein Logo oder dgl. Information aufgebracht sein.

Zum Befestigen des Deckels an dem Grundkörper ist vorzugsweise eine Schnappverbindung vorgesehen. Dazu kann an der Unterseite des Deckels in der Mitte zwischen den beiden Reihen für die Cent-Münzen und den beiden Euro-Münzen ein Vorsprung vorgesehen sein, der in eine Ausnehmung in dem Grundkörper eingreift. Der Vorsprung und die Ausnehmung können beispielsweise kugelförmig ausgebildet sein. Damit die Ausnehmung in dem Grundkörper zum Einschnappen des Vorsprungs federnd ausgebildet ist, können sich von der Ausnehmung z.B. radial verlaufende Schlitze zu den benachbarten Schächten erstrecken.

Zur Positionierung des Deckels auf dem Grundkörper können an der Unterseite des Deckels im Abstand von dem mittleren Vorsprung weitere, beispielsweise leistenförmig ausgebildete Vorsprünge vorgesehen sein, die in von den Schächten seitlich weg verlaufende Aussparungen eingreifen. Diese Vorsprünge können, um den Halt des Deckels zu verbessern, an der Seite mit Nasen versehen sein, die in Ausnehmungen in den Aussparungen einschnappen. Diese Nasen bzw. Ausnehmungen können beispielsweise kugelförmig ausgebildet sein.

Im Bereich einer Unterkante des Grundkörpers kann eine Öffnung vorgesehen sein, die sich von einer Seitenwand des Grundkörpers durch dessen Boden erstreckt. Durch diese Öffnung kann eine Kordel, Band, Kettchen oder dgl. Zugmittel gezogen werden, um den Behälter beispielsweise am Körper zu befestigen, also beispielsweise am Hals. Damit ist der erfindungsgemäße Münzenbehälter auch für Kinder hervorragend geeignet, aber auch beispielsweise für Blinde, die die Münzen durch die Sichtfenster des Deckels hindurch auch gut erfühlen können.

Nachstehend ist eine Ausführungsform des erfindungsgemäßen Münzbehälters anhand der Zeichnung beispielhaft näher erläutert. Darin zeigen:
- Fig. 1: eine Ansicht des erfindungsgemäßen Behälters mit auseinandergezogenen Teilen, wobei die Federn weggelassen sind;
- Fig. 2: eine perspektivische Darstellung des Behälters nach Fig. 1;
- Fig. 3: eine Draufsicht auf den Behälter mit abgenommenem Deckel; und
- Fig. 4: eine Seitenansicht des Deckels in vergrößerter Wiedergabe.

Gemäß Fig. 1 bis 3 weist der Behälter einen einteiligen Grundkörper 1 und einen Deckel 2 auf. Der Grundkörper 1 und der Deckel 2 sind vorzugsweise Kunststoffspritzteile.

Der Grundkörper 1 weist einen Boden 3 und vier Seitenwände 4 bis 7 auf. In seinem Inneren ist er mit acht zylindrischen Schächten versehen, die unten durch den Boden 3 verschlossen sind. In jedem Schacht 11 bis 18 ist ein scheibenförmiges Plättchen 21 bis 28 verschiebbar geführt. In jedem Schacht 11 bis 18 ist zwischen dem Schachtboden 3 und dem jeweiligen Plättchen 21 bis 28 eine nicht dargestellte Druckfeder, die als Spiralfeder ausgebildet sein kann, vorgesehen.

Auf jedem Plättchen 21 bis 28 werden die nicht dargestellten Münzen gestapelt. Der Wert der Münzen, die in dem jeweiligen Schacht 11 bis 18 aufeinander stapelbar sind, ist auf dem jeweiligen Plättchen 21 bis 28 angegeben.

Das heißt,
- der Schacht 13 mit dem Plättchen 21 mit der Zahl "1" ist für 1-Cent-Münzen bestimmt,
- der Schacht 14 mit dem Plättchen 22 mit der Zahl "5" für 5-Cent-Münzen,
- der Schacht 15 mit dem Plättchen 23 mit der Zahl "2" für 2-Cent-Münzen,
- der Schacht 11 mit dem Plättchen 24 mit der Zahl "2" für 2-Euro-Münzen,
- der Schacht 16 mit dem Plättchen 25 mit der Zahl "20" für 20-Cent-Münzen,
- der Schacht 17 mit dem Plättchen 26 mit der Zahl "50" für 50-Cent-Münzen,
- der Schacht 18 mit dem Plättchen 27 mit der Zahl "10" für 10-Cent-Münzen und
- der Schacht 12 mit dem Plättchen 28 mit der Zahl "1" für 1-Euro-Münzen.

Der Deckel 2 weist an jedem Schacht 11 bis 18 jeweils ein Sichtfenster 31 bis 38 auf, durch das jeweils die Zahl auf dem Plättchen 21 bis 28 bzw. der Wert der obersten darauf gelegten Münze sichtbar ist. Die Fenster 31 bis 38 sind so ausgebildet, dass der Rand jedes Plättchen 21 bis 28 oder der darauf gelegten obersten Münze durch die Feder im Schacht 11 bis 18 gegen den Rand des Fensters 31 bis 38 gedrückt wird.

Der Deckel 3 weist ferner an seinem Außenumfang an jedem Fenster 31 bis 38 eine Öffnung 41 bis 48 auf, durch die die oberste auf dem jeweiligen Plättchen 21 bis 28 liegende Münze seitlich, d.h., zur benachbarten Seitenwand 4 bis 7 bzw. zur benachbarten Ecke 51 bis 54 des Grundkörpers 1 mit einem Finger herausschiebbar ist.

Der zur Aufnahme der Münzen der Euro-Währung ausgebildete Behälter weist also sechs Schächte 13, 14, 15, 16, 17, 18 für die Cent-Münzen und zwei Schächte 11, 12 für die Euro-Münzen auf. Von den sechs Schächten für die Cent-Münzen, also 1-, 5-, 2-, 20-, 50- und 10-Cent sind jeweils drei in einer Reihe 8, 9 auf der einen bzw. der anderen Seite des Behälters, also entlang der Seitenwände 4 und 6 des Grundkörpers angeordnet, und die beiden Euro-Münzen, also 1- und 2-Euro, zwischen den beiden Reihen 8, 9.

Die drei Cent-Münzen mit der einstelligen Wertangabe, also 1-, 2- und 5-Cent, sind in der einen Reihe 8 und die drei Cent-Münzen mit der 10-fachen Wertangabe, also 10-, 20- und 50-Cent, in der anderen Reihe 9 angeordnet. Weiterhin sind die Münzen, die eine Wertangabe mit der Zahl "1" besitzen, also 1-Cent, 10-Cent und 1-Euro und die Münzen, die die Zahl "2" in der Wertangabe aufweisen, also 2-Cent, 20-Cent und 2-Euro jeweils in einer Querreihe 19, 20 angeordnet. Ferner sind in der Reihe 8 die Cent-Münzen in der Reihenfolge 1-Cent, 5-Cent und 50-Cent angeordnet und in der anderen Reihe 9 die Cent-Münzen in der Reihenfolge 10-Cent, 50-Cent und 20-Cent.

Der Behälter ist, wie insbesondere aus Fig. 3 ersichtlich, in der Draufsicht trapezförmig ausgebildet, wobei die Reihe 8, mit den Münzen mit der einstelligen Wertangabe, also 1-, 2-und 5-Cent an der kurzen Seite 4 des Trapezes und die Reihe 9 mit der 10-fachen Wertangabe, also 10-, 20- und 50-Cent an der gegenüberliegenden langen Seite 6 des Trapezes angeordnet sind.

Die vier Seiten 4 bis 7 des Trapezes sind nach Innen gewölbt und die Ecken 51, 52, 53, 54 des Trapezes rund. Dazu ist an jeder Ecke 51, 52, 53, 54 des Trapezes ein Schacht 13, 15, 16, 18 angeordnet, wobei die Ecken zu dem Schacht konzentrische Kreisbögen bilden.

Der Deckel 2 ist leicht nach außen gewölbt, wie aus Fig. 2 und 4 ersichtlich, ebenso der in der Zeichnung nicht sichtbare Boden 3 des Grundkörpers 1. Ferner sind die Kanten zwischen dem Boden 3 und den Seitenwänden 4 bis 7 des Grundkörpers abgerundet, ebenso die Außenkanten des Deckels 2.

In der Mitte zwischen den beiden Reihen 8, 9 für die Cent-Münzen und den beiden Querreihen 19, 20, ist an der Oberseite des Deckels eine Mulde 29 vorgesehen. Zudem kann in diesem Bereich ein Logo oder dgl. Information angebracht sein.

Ferner ist an der Unterseite des Deckels 2 in der Mitte ein Vorsprung 39 vorgesehen, der zur Schnappverbindung in eine Ausnehmung 40 in dem Grundkörper 1 eingreift. Der Vorsprung 39 kann, wie aus Fig. 4 ersichtlich, kugelförmig ausgebildet sein. Die Ausnehmung 40 ist dann ebenfalls kugelförmig.

Von der Ausnehmung 40 verlaufen Radialschlitze 49, 50 zu den vier benachbarten Schächten 12, 14, 11 und 17.

Um den Deckel 2 an dem Grundkörper 1 zu positionieren, sind an der Unterseite des Deckels 2 im Randbereich leistenförmige Vorsprünge 55 vorgesehen, die in von den Schächten 11 bis 18 seitlich weg verlaufende Aussparungen 56 eingreifen. Um den Deckel 2 auch an seinem Außenumfang fest mit dem Grundkörper 1 zu verbinden, weisen die Vorsprünge 55 an der Seite kugelförmige Nasen 57 auf (Fig. 4), die in entsprechende nicht dargestellte Ausnehmungen in den Aussparungen 56 einschnappen können.

Von der Seitenwand 4 erstreckt sich eine Öffnung 58 zum Boden 3 des Behälters, durch die eine Kordel, ein Band oder dgl. Zugmittel durchziehbar ist.

## Patentansprüche

1. Behälter zur Aufnahme der verschiedenen Münzen einer Währung, mit einem Grundkörper (1) mit Schächten (11 bis 18), in denen mehrere Geldstücke einer Münzart der Währung auf einem verschiebbar geführten Plättchen (21 bis 28) aufeinander stapelbar sind, und einem auf dem Grundkörper (1) befestigten Deckel (2), gegen den das oberste Geldstück jedes Stapels durch eine Feder zwischen dem Plättchen (21 bis 28) und dem Boden (3) drückbar ist, wobei der Deckel (2) Sichtfenster (31 bis 38) aufweist und an jedem Schacht (11 bis 18) zwischen dem Deckel (2) und dem Grundkörper (1) eine Öffnung (41 bis 48) vorgesehen ist, durch die die oberste Münze seitlich herausschiebbar ist, **dadurch gekennzeichnet, dass** der Behälter die Münzen der Euro-Währung aufnimmt, wobei von den Schächten (13, 14, 15, 16, 17, 18) für die sechs Cent-Münzen, d.h. 1-, 2-, 5-, 10-, 20- und 50-Cent, jeweils drei in einer Längsreihe (8, 9) auf der einen bzw. anderen Seite des Behälters und die beiden Euro-Münzen, d.h. 1- und 2-Euro, in jeweils einem Schacht (11, 12) zwischen den beiden Längsreihen (8, 9) angeordnet sind, wobei die 3-Cent-Münzen mit einer einstelligen Wertangabe in der Reihenfolge 1-Cent, 5-Cent und 2-Cent in der einen Längsreihe (8) und die drei Cent-Münzen mit der zehnfachen Wertangabe in der Reihenfolge 10-Cent, 50- und 20-Cent in der anderen Längsreihe (9) angeordnet sind, die Münzen mit einer Wertangabe mit der Zahl "1", d.h. 1-Cent, 10-Cent, 1-Euro, und die Münzen mit einer Wertangabe mit der Zahl "2", d.h. 2-Cent, 20-Cent, 2 Euro jeweils in einer Querreihe (19, 20) angeordnet sind, dass der Behälter in der Draufsicht trapezförmig ausgebildet ist, wobei die Längsreihe (8) mit den Cent-Münzen mit der Wertangabe mit der Zahl "1" an der kurzen Seite (4) des Trapezes und die Längsreihe (9) mit den Cent-Münzen mit der 10-fachen Wertangabe an der langen Seite (6) des Trapezes angeordnet ist, und die Seiten (4 bis 7) des Trapezes nach innen gewölbt und die Ecken (51, 52, 53, 54) des Trapezes kreisbogenförmig abgerundet sind.

2. Behälter nach Anspruch 1, **dadurch gekennzeichnet, dass** in der Mitte zwischen den beiden Reihen (8, 9) für die Cent-Münzen und den beiden Euro-Münzen an der Unterseite des Deckels (2) ein Vorsprung (39) vorgesehen ist, der zur Schnappverbindung in eine Ausnehmung (40) in dem Grundkörper (1) eingreift.

3. Behälter nach Anspruch 2, **dadurch gekennzeichnet, dass** zur federnden Ausbildung der Ausnehmung (40) zum Einschnappen des Vorsprungs (39) von der Ausnehmung (40) Schlitze (49, 50) zumindest zu einem Teil der benachbarten Schächte (12, 14, 11, 17) verlaufen.

4. Behälter nach einem der vorstehenden Ansprüche, **dadurch gekennzeichnet, dass** in der Mitte zwischen den beiden Reihen (8, 9) für die Cent-Münzen und den beiden Euro-Münzen an der Oberseite des Deckels (2) eine Mulde (29) und/oder eine Information vorgesehen ist.

5. Behälter nach einem der vorstehenden Ansprüche, **dadurch gekennzeichnet, dass** der Deckel (2) im Randbereich an seiner Unterseite leistenförmige Vorsprünge (55) aufweist, die in von den Schächten (11 bis 18) seitlich weg verlaufende Aussparungen (56) eingreifen.

6. Behälter nach einem der vorstehenden Ansprüche, **dadurch gekennzeichnet, dass** eine Öffnung (58) von einer Seitenwand (4) zum Boden (3) des Grundkörpers (1) vorgesehen ist, durch die eine Kordel, Band oder dgl. Zugmittel durchziehbar ist.

## Claims

1. A receptacle for receiving different coins of currency, comprising a basic body (1) with shafts (11 to 18) in which several coins of a type of coin of the currency can be stacked one upon the other on a displaceably guided small plate (21 to 28), and a cover (2) fastened to the basic body (1), against which the uppermost coin of each stack can be pressed by a spring between the small plate (21 to 28) and the floor (3), with the cover (2) having an inspection window (31 to 38) and an opening (41 to 48) being provided in each shaft (11 to 18) between the cover (2) and the basic body (1), through which opening the uppermost coin can be pushed out laterally, **characterized in that** the receptacle receives the coins of the euro currency, with three each of the shafts (13, 14, 15, 16, 17, 18) for the six cent coins, i.e. 1, 2, 5, 10, 20, and 50 cents, being arranged in a longitudinal row (8, 9) on the one or other side of the receptacle and the two euro coins, i.e. 1 and 2 euros, being arranged in a shaft (11, 12) each between the two longitudinal rows (8, 9), with the three cent coins with a single-digit value designation being arranged in the sequence 1 cent, 5 cents and 2 cents in the one longitudinal row (8) and the three cent coins with ten times the value designation being arranged in the sequence 10 cents, 50 cents and 20 cents in the other longitudinal row (9), with the coins with a value designation with the number "1", i.e. 1 cent, 10 cents, 1 euro, and the coins with a value designation with the number "2", i.e. 2 cents, 20 cents, 2 euros, each being arranged in a transversal row (19, 20), that the receptacle is provided with a trapezoid configuration when seen in a top view, with the longitudinal row (8) with the cent coins with the value designation with the number "1" being arranged on the short side (4) of the trapeze and the longitudinal row (9) with the cent coins with ten times the value designation being arranged on the long side (6) of the trapeze, and the sides (4 to 7) of trapeze are inwardly arced and the corners (51, 52, 53, 54) of the trapeze are rounded off in an arc-like manner.

2. A receptacle according to claim 1, **characterized in that** in the middle between the two rows (8, 9) for the cent coins and the two euro coins a projection (39) is provided on the bottom side of the cover (2), which projection latches into a recess (40) in the basic body (1) for a latched connection.

3. A receptacle according to claim 2, **characterized in that** slots (49, 50) extend from the recess (40) at least to a part of the adjacent shafts (12, 14, 11, 17) for providing a resilient configuration of the recess (40) for latching the projection (39).

4. A receptacle according to one of the preceding claims, **characterized in that** in the middle between the two rows (8, 9) for the cent coins and the two euro coins a trough (29) and/or information is provided on the upper side of the cover (2).

5. A receptacle according to one of the preceding claims, **characterized in that** the cover (2) comprises strip-like projections (55) in the boundary region on its bottom side which engage into recesses (56) projecting laterally away from the shafts (11 to 18).

6. A receptacle according to one of the preceding claims, **characterized in that** an opening (58) is provided from a side wall (4) to the floor (3) of the basic body (1), through which a cord, ribbon or a similar traction means can be pulled.

## Revendications

1. Récipient destiné à recevoir les différentes pièces d'une monnaie comportant un corps de base (1) avec des puits (11 à 18) dans lesquels plusieurs pièces de monnaie d'un type de pièce de ladite monnaie peuvent être empilées les unes sur les autres sur une plaquette (21 à (28) guidée en translation (21 à 28), et un couvercle (2) fixé sur le corps de base (1), couvercle contre lequel la pièce de monnaie supérieure de chaque pile peut être pressée par un ressort entre la plaquette (21 à 28) et le fond (3), le couvercle (2) présentant des regards (31 à 38), et entre le couvercle (2) et le corps de base (1) étant prévue une ouverture (41 à 48) à travers laquelle la pièce de monnaie supérieure peut être retirée latéralement, **caractérisé en ce que** le récipient reçoit les pièces de monnaie d'Euro, et parmi les puits (13, 14, 15, 16, 17, 18) prévus pour les six pièces de centimes, c'est-à-dire pour les pièces de 1, 2, 5, 10, 20 et 50 centimes, trois puits respectifs sont agencés dans une rangée longitudinale (8, 9) de part et d'autre du récipient, et les deux pièces d'Euro, c'est-à-dire les pièces de 1 et de 2 Euro, sont agencées dans un puits (11, 12) respectif entre les deux rangées longitudinales (8, 9), les trois pièces de centimes de valeur à un seul chiffre étant agencées dans l'ordre de 1 centime, 5 centimes et 2 centimes dans une des rangées longitudinales (8) et les trois pièces de centimes de valeur décuplée étant agencées dans l'ordre de 10 cents, 50 cents et 20 cents dans l'autre rangée longitudinale (9), les pièces ayant une valeur contenant le chiffre "1", c'est-à-dire 1 centime, 10 centimes, 1 Euro, et les pièces ayant une valeur contenant le chiffre "2", c'est-à-dire 2 centimes, 20 centimes, 2 Euro, étant agencées chacune dans une rangée transversale (19, 20) de telle sorte que le récipient, en vue de dessus, est réalisé en forme de trapèze, la rangée longitudinale (8) avec les pièces de centimes ayant une valeur contenant le chiffre "1" étant agencée sur le petit côté (4) du trapèze et la rangée longitudinale (9) avec les pièces de centimes ayant la valeur décuplée étant agencée sur le grand côté (6) du trapèze, et les côtés (4 à 7) du trapèze étant bombés vers l'intérieur et les coins du trapèze (51, 52, 53, 54) du trapèze étant arrondis en forme d'arc de cercle.

2. Récipient selon la revendication 1, **caractérisé en ce qu'**au milieu entre les deux rangées (8, 9) pour les pièces de centimes et les deux pièces d'Euro sur la face inférieure du couvercle (2), il est prévu une saillie qui s'engage dans un évidement (40) dans le corps de base (1) pour réaliser une liaison par enclenchement.

3. Récipient selon la revendication 2, **caractérisé en ce que** pour réaliser de manière élastique l'évidement (40) destiné à l'enclenchement de la saillie (39), des fentes (49, 50) s'étendent depuis l'évidement (40) au moins vers une partie des puits (12, 14, 11, 17) voisins.

4. Récipient selon l'une des revendications précédentes, **caractérisé en ce qu'**au milieu entre les deux rangées (8, 9) pour les pièces de centimes et pour les deux pièces d'Euro, un creux (29) et/ou une information est prévu(e) sur la face supérieure du couvercle (2).

5. Récipient selon l'une des revendications précédentes, **caractérisé en ce que** le couvercle (2) présente dans la région de bord sur sa face inférieure des saillies (55) en forme de barrettes qui s'engagent dans des évidements (56) s'étendent latéralement en éloignement des puits (11 à 18).

6. Récipient selon l'une des revendications précédentes, **caractérisé en ce que** depuis une paroi latérale (4) vers le fond (3) du corps de base (1) est prévue une ouverture (58) à travers laquelle on peut faire passer un cordon, un ruban ou un moyen de traction similaire.
